# EUROPÄISCHE PATENTSCHRIFT

(11) **EP 2 628 829 B1**
(45) Veröffentlichungstag und Bekanntmachung des Hinweises auf die Patenterteilung: **27.07.2016**
(21) Anmeldenummer: 13000160.5
(22) Anmeldetag: 14.01.2013
(51) Int. Cl.: D01H 5/50, D01H 5/26

(54) **Streckwerk zum Verziehen eines Vorgarns**
Stretching unit for stretching a rove
Banc d'étirage destiné à étirer une mèche

(30) Priorität: 17.02.2012 DE 102012003180
(43) Veröffentlichungstag der Anmeldung: 21.08.2013
(73) Patentinhaber: Saurer Components GmbH, 70736 Fellbach (DE)
(72) Erfinder: Diedrich, Joachim, 70191 Stuttgart (DE); Winter, Josef, 73650 Winterbach (DE)
(74) Vertreter: Hamann, Arndt

(56) Entgegenhaltungen:
- DE-A1-102010 034 314

## Beschreibung

Die Erfindung betrifft ein Streckwerk zum Verziehen eines Vorgarns gemäß dem Oberbegriff des Anspruchs 1.

Streckwerke zum Verziehen von Vorgarnen sind in der Textilindustrie weit verbreitet und kommen an unterschiedlichen Textilmaschinen zum Einsatz.

Die Arbeitsstellen von Ringspinnmaschinen sind beispielsweise mit Streckwerken ausgestattet, die ein von einer Flyerspule abgewickeltes Vorgarn zu einem Faserband von hoher Feinheit verziehen, das anschließend mit einer Drehung versehen und als fertiges Garn auf einen Spinnkops aufgewickelt wird.

Derartige Streckwerke weisen in der Regel drei maschinenlange, von einem maschinenendseitig angeordneten Antrieb mit unterschiedlichen Rotationsgeschwindigkeiten angetriebene, beabstandet angeordnete Unterwalzen, sowie jeweils drei zugehörige, an einem schwenkbar gelagerten Pendelträger angeordnete Oberwalzen auf.

Die Oberwalzen liegen während des Spinnbetriebes mit einem vorgebbaren Auflagedruck auf den angetriebenen Unterwalzen und werden von diesen reibschlüssig angetrieben. Das heißt, die Oberwalzen bilden mit den zugehörigen Unterwalzen Walzenpaare, die aufgrund ihrer unterschiedlichen Rotationsgeschwindigkeiten dafür sorgen, dass das vorgelegte Vorgarn beim Durchlaufen des Streckwerkes verzogen wird.

Wie vorstehend angedeutet, weisen derartige Streckwerke in der Regel ein Eingangs-, ein Mittel- und ein Ausgangswalzenpaar auf, wobei der Bereich zwischen dem Eingangs- und dem Mittelwalzenpaar ein so genanntes Vorverzugsfeld bildet, während der Bereich zwischen dem Mittel- und dem Ausgangswalzenpaar als Hauptverzugsfeld fungiert.

Das zugeführte Vorgarn wird im Streckwerk auf die gewünschte Feinheit verzogen und verlässt das Streckwerk an der Klemmlinie des Ausgangswalzenpaares als relativ breites, zum Beispiel bis zu 50fach verzogenes Faserband.

Wie vorstehend bereits angedeutet, wird dieses relativ breite Faserband anschließend durch einen drehenden Spinnkops in Verbindung mit einem zugehörigen Ringläufer der betreffenden Arbeitsstelle mit Spinndrehung beaufschlagt und dabei zu einem fertigen Garn verdrillt.

In der Praxis bedeutet das, dass sich im Anschluss an die Klemmlinie des Ausgangswalzenpaares ein so genanntes Spinndreieck bildet, in dem das aus dem Streckwerk austretende Faserband zusammengeführt und zu einer Garnstruktur verdrillt wird.

Da die Breite des verstreckten Faserbandes den Durchmesser des fertigen Garnes deutlich übersteigt, werden im Spinndreieck oft nicht alle Fasern in die Garnstruktur eingebunden bzw. nicht ordnungsgemäß eingebunden und stehen dann als Randfasern vom fertigen Garn ab.

Um das Entstehen solcher Randfasern möglichst zu vermeiden, ist in der Vergangenheit im Zusammenhang mit Ringspinnmaschinen bereits vorgeschlagen worden, die Streckwerke solcher Textilmaschinen um eine so genannte Verdichtungszone zu ergänzen. Das heißt, an die Ausgangswalzenpaare wurden beabstandet Lieferwalzenpaare angeschlossen, wobei das Lieferoberwalzenpaar, zum Beispiel durch eine zugehörige Lieferunterwalze reibschlüssig rotiert wird. In alternativer Ausführungsform kann auch eine gemeinsame Unterwalze vorgesehen sein, die sowohl von der Ausgangsoberwalze, als auch von der Lieferoberwalze beaufschlagt wird, oder zum Antrieb der Lieferoberwalze kommt ein Getriebe oder ein Zugmitteltrieb zum Einsatz, das/der von der Ausgangsoberwalze angetrieben wird.

Zwischen den Ausgangswalzenpaaren und den Lieferwalzenpaaren sind außerdem spezielle Verdichtungseinrichtungen angeordnet, die zum Beispiel als mechanische Verdichter ausgebildet sein oder pneumatisch arbeiten können.

In der Regel sind die vor der Verdichtungszone angeordneten Ausgangsoberwalzen und die der Verdichtungszone nachgeordneten oberen Lieferoberwalzen in einem gemeinsamen Käfigelement so gelagert, dass die Achsen der Walzenpaare parallel zueinander geführt sind. Das heißt, das Käfigelement überfasst mit einer ersten Achsführungseinrichtung die Achse der Ausgangsoberwalzen seitlich neben deren Sattelstück, das seinerseits in einem so genannten Ausgangslenker des Pendelträgers angeordnet und dort durch eine Sattelfeder gehalten ist.

Der Ausgangslenker wird dabei üblicherweise durch ein Federelement so beaufschlagt, dass die Ausgangsoberwalzen mit einem definierten Auflagedruck auf den zugehörigen Ausgangsunterwalzen aufliegen. Während des Spinnbetriebes müssen auch die Lieferoberwalzen mit einer bestimmten Belastungskraft auf den Lieferunterwalzen aufliegen, da nur so gewährleistet werden kann, dass die verdichteten Fasern auch im Bereich der Verdichtungszone ordnungsgemäß transportiert werden. Um diese für einen ordnungsgemäßen Betrieb der Verdichtungszone zwingend notwendige Belastungskraft zu erzeugen, sind verschiedene Methoden bzw. Vorrichtungen bekannt.

Es ist aus der Praxis beispielsweise bekannt, das Käfigelement mit einer angeformten Fläche zu versehen, die so angeordnet und ausgebildet ist, dass sich das Käfigelement im Einbauzustand und bei geschlossenem Pendelträger an der Unterseite des Ausgangslenkers abstützt. Das heißt, die vom Ausgangslenker eingeleitete Belastungskraft wird über die angeformte Fläche auf das Käfigelement übertragen und entsprechend den jeweiligen Abständen auf die Ausgangsoberwalzen und die Lieferoberwalzen verteilt.

Nachteilig bei dieser bekannten Art der Anbindung von Lieferoberwalzen ist unter anderem, dass die Ausgangsoberwalzen dabei oft etwas aus ihrer Führungs- und Aufnahmeeinrichtung im Käfigelement ausgehoben werden, mit der Folge, dass die Ausgangsoberwalzen nicht mehr exakt geführt sind, was grundsätzlich zu einer Verschlechterung der Garnqualität führt.

Auch eine Nachrüstung der bekannten Streckwerke, zum Beispiel durch eine deutliche Erhöhung der maximalen Belastungskraft des Ausgangslenkers, brachte keinen nachhaltigen Erfolg, da eine solche deutliche Erhöhung der Belastungskraft nicht nur zu Setzungseffekten an den Oberwalzen führte, was sich ebenfalls negativ auf die erreichbare Garnqualität auswirkt, sondern auch eine definierte Einstellung der optimalen Belastungskraft der Oberwalzenpaare sehr erschwert.

Um die Problematik der verminderten Führung der Ausgangsoberwalzen im Käfigelement zu beseitigen, ist deshalb in der Vergangenheit bereits vorgeschlagen worden, das Käfigelement durch eine zusätzliche Blattfeder extra zu belasten.

Die zusätzliche Blattfeder kann dabei entweder, wie beispielsweise in der DE 100 05 387 A1 beschrieben, am Pendelträger des Streckwerkes, zum Beispiel über eine Schraubverbindung, befestigt sein, oder, wie durch die DE 10 2009 050 581 A1 bekannt, stationär am Käfigelement angeordnet sein.

In der Praxis hat sich allerdings herausgestellt, dass auch diese bekannten Vorrichtungen sehr nachteilig sind, wenn die Lieferunterwalzen, auf denen die Lieferoberwalzen während des Spinnbetriebs aufliegen, keinen exakten Rundlauf aufweisen. In einem solchen Fall führt das Käfigelement, in dem die Lieferoberwalzen gelagert sind, eine Schwenkbewegung um die Ausgangsoberwalze aus, mit der Folge, dass es, bei am Pendelträger befestigter Belastungsfeder zwischen der Blattfeder und dem Käfigelement zu einer Relativbewegung kommt. Die dabei zwischen der Blattfeder und dem Käfigelement auftretende Reibung führt zu einem Gegenmoment, das bei einer Abwärtsbewegung des Käfigelements zu einer Schwächung und bei einer Aufwärtsbewegung des Käfigelements zu einer Verstärkung der jeweils vorliegenden Belastungskraft führt. Das heißt, bei diesen bekannten Vorrichtungen ist die während des Spinnprozesses durch die Lieferoberwalzen aufzubringende Belastungskraft, wenn die Lieferunterwalzen keinen exakten Rundlauf aufweisen, nicht konstant, sondern schwankt, was sich sehr negativ auf die Garnqualität auswirkt.

Ausgehend vom vorgenannten Stand der Technik liegt der Erfindung die Aufgabe zugrunde, ein Streckwerk zum Verziehen von Vorgarn so weiterzuentwickeln, dass während des Spinnbetriebes auch bei den zur Verdichtungszone zählenden Lieferoberwalzen stets eine konstante Belastungskraft gewährleistet werden kann.

Diese Aufgabe wird erfindungsgemäß durch ein Streckwerk gelöst, das die im Anspruch 1 beschriebenen Merkmale aufweist.

Vorteilhafte Ausgestaltungen der Erfindung sind Gegenstand der Unteransprüche.

Die erfindungsgemäße Ausbildung, bei der das Käfigelement eine erste Führungs- und Aufnahmeeinrichtung aufweist, deren lichter Durchmesser geringfügig über dem Durchmesser der Achse des Ausgangswalzenpaares liegt, an der das Käfigelement gelagert ist und bei der die Belastungsfeder mit einem Ende stationär an den Pendeltrager des Streckwerks angeschlossen und im Bereich ihres gegenüberliegenden, freien Endes über ein bewegliches Zwischenglied mit den Lieferoberwalzen oder dem die Lieferoberwalzen aufnehmenden Käfigelement verbunden ist, hat den Vorteil, dass auf diese Weise eine reibungsbehaftete Auflage der Belastungsfeder auf dem Käfigelement weitestgehend verhindert und sichergestellt werden kann, dass die Belastungsfeder ihre Kraft über das bewegliche Zwischenglied quasi reibungsfrei auf die Lieferoberwalzen oder das Käfigelement und damit ebenfalls auf die Lieferoberwalzen überträgt. Durch die im Käfigelement angeordnete erste Führungs- und Aufnahmeeinrichtung, deren lichter Durchmesser geringfügig über dem Durchmesser der Achse liegt, an dem das Käfigelement gelagert ist, die folglich mit etwas Spiel auf ihrer zugehörigen Lagerachse liegt, wird außerdem gewährleistet, dass das Käfigelement nahezu kräftefrei um seine Lagerachse schwenken kann.

Das heißt, mit der erfindungsgemäßen Ausbildung wird zuverlässig vermieden, dass das Käfigelement, wie bislang beim Stand der Technik üblich, über eine Aufnahmeeinrichtung, die eine nachteilige Klemmvorrichtung aufweist, an der Achse des Ausgangsoberwalzenpaares befestigt ist.

Solche mit Klemmschluss arbeitende Aufnahmeeinrichtungen haben bekanntlich den Nachteil, dass insbesondere bei einem unrunden Lauf der Lieferunterwalzen den erzwungenen Auf- und Abbewegungen des Käfigelements immer Momente entgegenstehen, die diesen Auf- und Abbewegungen entgegengesetzt sind und die folglich zu unerwünschten Schwankungen der Belastungskraft der Lieferoberwalzen führen.

Wie im Anspruch 2 beschrieben, ist in bevorzugter Ausbildung vorgesehen, dass das Zwischenglied als Rollkörper ausgebildet ist, der in einer Führungseinrichtung des Käfigelements beweglich gelagert ist. Ein solcher durch eine Belastungsfeder beaufschlagter, beweglich gelagerter Rollkörper arbeitet nicht nur während des Spinnbetriebes sehr funktionssicher, sondern stellt auch ein kostengünstiges Bauteil dar, das eine lange Lebensdauer aufweist.

Gemäß Anspruch 3 ist des Weiteren vorgesehen, dass die Belastungsfeder als L-förmig abgewinkelte Blattfeder ausgebildet ist, deren erster Schenkel stationär am Pendelträger festgelegt ist, während deren zweiter, freier Schenkel auf einem beweglichen Zwischenglied aufliegt.

Eine solchermaßen ausgebildete Belastungsfeder ist einerseits sicher in einer vorgebbaren Einbaulage fixierbar und anderseits auf einfache Weise so positionierbar, dass eine quasi reibungsfreie Übertragung der Belastungskräfte gegeben ist.

Wie im Anspruch 4 beschrieben, kann in alternativer Ausführungsform auch vorgesehen sein, dass das durch die Belastungsfeder beaufschlagte bewegliche Zwischenglied durch die Achse der Lieferoberwalzen gebildet wird, die in einem solchen Fall frei drehbar in einer zweiten Führungs- und Aufnahmeeinrichtung des Käfigelements gelagert ist.

Eine solche Ausbildung hat zum Beispiel den Vorteil, dass die Belastungsfeder direkt auf das Sattelstück der Achse des Lieferoberwalzenpaares drückt; die Belastungskraft also nicht erst den Umweg über das Käfigelement nehmen muss.

Durch die frei drehbare Lagerung der Achse des Lieferoberwalzenpaares im Käfigelement wird dabei auch hier zuverlässig gewährleistet, dass die Belastungskraft der Blattfeder quasi hysteresefrei auf die Lieferoberwalzen übertragen wird.

In vorteilhafter Ausführungsform ist außerdem vorgesehen, dass die im Käfigelement angeordnete Führungs- und Aufnahmeeinrichtung für die Achse des Lieferoberwalzenpaares des Käfigelements als Gabelführung ausgebildet ist, deren Längsrichtung etwa tangential zu einer Kreisbahn steht, welche die Lieferoberwalzen bei einer Auf- und Abbewegung um die Ausgangsoberwalze ausführen. Durch eine solche Ausbildung wird erreicht, dass das Käfigelement exakt ausgerichtet auf der Achse des Ausgangsoberwalzenpaares schwenken kann. Begünstigt wird dieses Verhalten außerdem durch einen gewissen, üblichen Vorhang der Lieferoberwalzen gegenüber ihren zugehörigen Lieferunterwalzen.

Wie im Anspruch 6 beschrieben, ist eine weitere vorteilhafte Ausführungsform insbesondere auch dann gegeben, wenn die Achse der Lieferoberwalzen durch eine L-förmig abgewinkelte Blattfeder beaufschlagt wird, wobei der auf der Achse der Lieferoberwalzen aufliegende freie Schenkel der Blattfeder seinerseits doppelt abgewinkelt ist. Eine solche Ausbildung stellt eine kompakte und funktionssichere, im Bedarfsfall auch gut zugängliche Konstruktion dar, die außerdem eine einwandfreie Übertragung der benötigten Belastungskraft gewährleistet.

In einer weiteren, im Anspruch 7 beschriebenen Ausführungsform ist vorgesehen, dass das bewegliche Zwischenglied als Lenker ausgebildet ist. Der Lenker ist dabei im Bereich seiner beiden Stirnseiten gerundet und steht, begrenzt beweglich und durch eine Belastungsfeder beaufschlagt, in einer Ausnehmung des Käfigelements.

Auch ein solcher auf beiden Enden gerundeter Lenker ermöglicht eine nahezu hysteresefreie Übertragung einer, vorzugsweise durch eine Blattfeder bereitgestellten, konstanten Belastungskraft.

Die Erfindung wird nachfolgend anhand eines in den Zeichnungen dargestellten Ausführungsbeispiels näher erläutert.

Es zeigt:
- Fig.1: ein Streckwerk zum Verziehen von Vorgarn, mit einer ersten, erfindungsgemäßen Ausbildung einer Verdichtungszone,
- Fig.2: ein Streckwerk mit einer zweiten Ausführungsform einer Verdichtungszone,
- Fig.3: ein Streckwerk mit einer dritten Ausführungsform einer Verdichtungszone.

Das in Fig. 1 dargestellte Streckwerk 1 verfügt, wie bekannt, über ein Eingangswalzenpaar 2, ein Mittelwalzenpaar 3 sowie ein Ausgangswalzenpaar 4, wobei die Walzenpaare 2, 3, 4 jeweils durch Unterwalzen und zugehörige Oberwalzen gebildet werden.

Die in der Regel maschinenlangen, beispielsweise durch einen maschinenendseitig angeordneten Antrieb sowie eine entsprechende Getriebeanordnung mit unterschiedlichen Rotationsgeschwindigkeiten angetriebenen Unterwalzen sind über (nicht dargestellte) Stanzen am Maschinengestell der Ringspinnmaschine gelagert, während die Oberwalzen, die während des Spinnbetriebes von den Unterwalzen reibschlüssig angetrieben werden, jeweils über so genannte Lenker an einem Pendelträger 5 angeschlossen sind, der seinerseits über eine Stütze 28 an einer am Maschinengestell befestigten Haltestange 12 festgelegt ist.

Die Pendelträger 5 können mittels eines Bedienhebels 6 in den Stellungen "Streckwerk hochgeklappt" oder "Streckwerk belastet" positioniert werden, wobei sich eine dritte Stellung "Streckwerk entlastet" einstellt, wenn die Oberwalzen auf den Unterwalzen aufliegen, ohne dass der Bedienhebel 6 in seiner Schließstellung steht.

Derartige Streckwerke 1 weisen zwischen dem Eingangswalzenpaar 2 und dem Ausgangswalzenpaar 4 eine Verzugszone 30 auf, in der das zugeführte Vorgarn 26 vorzugsweise bis zum 50fachen seiner Eingangslänge verzogen wird.

Die Verzugszone 30 ist dabei in das zwischen dem Eingangswalzenpaar 2 und dem Mittelwalzenpaar 3 liegende Vorverzugsfeld 7 und das zwischen dem Mittelwalzenpaar 3 und dem Ausgangswalzenpaar 4 liegende Hauptverzugsfeld 8 aufgeteilt.

An die Verzugszone 30 schließt sich eine Verdichtungszone 10 an, die zwischen dem Ausgangswalzenpaar 4 und dem Lieferwalzenpaar 11 liegt.

Wie aus Fig.1 weiter ersichtlich, ist das Ausgangsoberwalzenpaar 4o über einen federbeaufschlagten Ausgangslenker 9 an den Pendelträger 5 angeschlossen, das heißt, die Achse 13 des Ausgangsoberwalzenpaares 4o ist mit ihrem Sattelstück in einer Aufnahme des Ausgangslenkers 9, vorzugsweise durch ein Federelement gesichert, festgelegt.

Neben dem Sattelstück der Achse 13 ist mit einer ersten Führungs- und Aufnahmeeinrichtung 29 mit Spiel ein Käfigelement 25 angeordnet.

Das Käfigelement 25 weist außer der ersten Führungs- und Aufnahmeeinrichtung 29 für die Achse 13 des Ausgangsoberwalzenpaares 4o noch eine zweite Führungs- und Aufnahmeeinrichtung 31 für die Achse 17 des Lieferoberwalzenpaares 11o sowie eine Führungseinrichtung 19 für ein bewegliches Zwischenglied 16 auf.

Das im Käfigelement 25 in der Führungseinrichtung 19 verschiebbar gelagerte Zwischenglied 16 ist als Rollkörper ausgebildet und wird im Montagezustand durch den freien Schenkel 21 einer L-förmig ausgebildeten Belastungsfeder 15 beaufschlagt, die mit ihrem zweiten Schenkel 20 stationär am Pendelträger 5 des Streckwerks 1 befestigt ist.

Das bedeutet, zwischen dem freien Schenkel 21 der Belastungsfeder 15 und dem das Lieferoberwalzenpaar 11o tragenden Käfigelement 25 ist keinerlei Haftreibung gegeben, so dass eine nahezu hysteresefreie Übertragung der über die Belastungsfeder 15 vorgegebenen Belastungskraft auf das Käfigelement 25 und damit auf das Lieferoberwalzenpaar 11o, auch bei einem unrunden Lauf des Lieferwalzenunterpaares 11u, gewährleistet ist.

Die Fig.2 zeigt eine zweite Ausführungsform einer am Pendelträger 5 eines Streckwerks 1 angeordneten Verzugszone 10.

Wie ersichtlich, ist auch bei dieser Ausführungsform auf der Achse 13 des Ausgangsoberwalzenpaares 4o mit einer ersten Führungs- und Aufnahmeeinrichtung 29 ein Käfigelement 25 abgestützt, das außer der ersten Führungs- und Aufnahmeeinrichtung 29 noch eine zweite Führungs- und Aufnahmeeinrichtung 31 für die Achse 17 des Lieferoberwalzenpaares 11o aufweist.

Wie beim ersten Ausführungsbeispiel liegt auch hier der lichte Durchmesser der ersten Führungs- und Aufnahmeeinrichtung 29 über dem Durchmesser der Achse 13.

Beim vorliegenden Ausführungsbeispiel fungiert die Achse 17 als bewegliches Zwischenglied und ist aus diesem Grunde frei drehbar in der zweiten Führungs- und Aufnahmeeinrichtung 31 des Käfigelements 25 gelagert.

Das heißt, die frei drehbar gelagerte Achse 17 wird durch den freien Schenkel 21 einer L-förmig ausgebildeten Belastungsfeder 15 beaufschlagt, wobei der freie Schenkel 21 vorzugsweise doppelt abgewinkelt ist.

Die Belastungsfeder 15 ist auch hier mit ihrem zweiten Schenkel 20 stationär am Pendelträger 5 des Streckwerks 1 festgelegt.

Die drehbare Lagerung der als Zwischenglied fungierenden Achse 17 des Lieferwalzenoberpaares 11o ermöglicht auch hier eine fast hysteresefreie Übertragung der durch die Belastungsfeder 15 vorgegebenen Belastungskraft auf das Lieferoberwalzenpaar 11o, wobei die jeweils wirksame Belastungskraft nahezu unabhängig von den Rundlaufeigenschaften des Lieferwalzenunterpaares 11u ist.

Bei dem in Fig.3 dargestellten, weiteren Ausführungsbeispiel ist das Zwischenglied, das durch eine Belastungsfeder 15 beaufschlagt wird, als Lenker 18 ausgebildet. Der Lenker 18 weist stirnseitig jeweils einen Radius 23 bzw. 24 auf und ist begrenzt beweglich in einer Ausnehmung 27 des Käfigelements 25 gelagert.

Auch der Lenker 18 wird durch den freien Schenkel 21 einer L-förmig ausgebildeten Belastungsfeder 15 beaufschlagt, welche mit ihrem zweiten Schenkel 20, ähnlich wie bei den vorstehend beschriebenen Ausführungsbeispielen, stationär am Pendelträger 5 festgelegt ist.

Die bewegliche Anordnung des als Zwischenglied fungierenden Lenkers 18 verhindert auch hier zuverlässig, dass es, insbesondere bei einem unrunden Lauf der Lieferunterwalzen 11u, im Zusammenhang mit der Arbeit der Belastungsfeder 15 zum Auftreten von Haftreibung kommen kann.

## Patentansprüche

1. Streckwerk (1) zum Verziehen eines Vorgarns (26) mit durch Eingangs-, Mittel- und Ausgangswalzenpaare (2, 3, 4) gebildeten Verzugsfeldern (7, 8) sowie einer angeschlossenen Verdichtungszone (10), wobei an die Ausgangsoberwalzen (4o), die über einen federbeaufschlagten Ausgangslenker (9) an einen Pendelträger (5) des Streckwerkes (1) angeschlossen sind, über ein Käfigelement (25) Lieferoberwalzen (11o) angeschlossen sind und das Käfigelement (25) durch eine Belastungsfeder (15), die als Blattfeder ausgebildet ist, in Richtung auf Lieferunterwalzen (11u) hin beaufschlagt wird,
**dadurch gekennzeichnet,**
**dass** das Käfigelement (25) eine erste Führungs- und Aufnahmeeinrichtung (29) aufweist, deren lichter Durchmesser geringfügig über dem Durchmesser einer Achse (13) des Ausgangsoberwalzenpaares (4o) liegt, an der das Käfigelement (25) gelagert ist und
**dass** die Belastungsfeder (15) mit einem Ende stationär an den Pendelträger (5) angeschlossen und im Bereich ihres gegenüberliegenden, freien Endes (14) über ein Zwischenglied (16, 17, 18) beweglich mit dem die Lieferoberwalzen (11o) aufnehmenden Käfigelement (25) verbunden ist.

2. Streckwerk nach Anspruch 1, **dadurch gekennzeichnet, dass** das Zwischenglied als Rollkörper (16) ausgebildet ist, der in einer Führungseinrichtung (19) des Käfigelements (25) beweglich gelagert ist.

3. Streckwerk nach Anspruch 1, **dadurch gekennzeichnet, dass** die Belastungsfeder (15) als L-förmig abgewinkelte Blattfeder ausgebildet ist, deren erster Schenkel (20) stationär am Pendelträger (5) festgelegt ist und deren zweiter, freier Schenkel (21) auf dem Zwischenglied (16, 17, 18) aufliegt.

4. Streckwerk nach Anspruch 1, **dadurch gekennzeichnet, dass** das durch die Belastungsfeder (15) beaufschlagte Zwischenglied durch eine Achse (17) der Lieferoberwalzen (11o) gebildet wird, die drehbar in einer Führungs- und Aufnahmeeinrichtung (31) des Käfigelements (25) gelagert ist.

5. Streckwerk nach Anspruch 4, **dadurch gekennzeichnet, dass** die Führungs- und Aufnahmeeinrichtung (31) als Gabelführung ausgebildet ist, deren Längsrichtung tangential zu einer Kreisbahn steht, welche die Lieferoberwalze (11o) bei einer Auf- und Abbewegung um die Ausgangsoberwalze (4o) ausführt und die eine Bewegung der Achse (17) der Lieferoberwalzen (11o) in der Gabelführung ermöglicht.

6. Streckwerk nach Anspruch 4, **dadurch gekennzeichnet, dass** die Achse (17) der Lieferoberwalzen (11o) durch eine L-förmig abgewinkelte Belastungsfeder (15) beaufschlagt wird, wobei der auf der Achse (17) der Lieferoberwalzen (11o) aufliegende freie Schenkel (21) der Belastungsfeder (15) seinerseits doppelt abgewinkelt ist.

7. Streckwerk nach Anspruch 1, **dadurch gekennzeichnet, dass** das Zwischenglied als Lenker (18) ausgebildet ist, der auf seinen beiden Stirnseiten (23, 24) gerundet und, durch die Belastungsfeder (15) beaufschlagt, in einer Ausnehmung (27) des Käfigelements (25) begrenzt beweglich gelagert ist.

## Claims

1. Stretching unit (1) for stretching a roving (26) with warping fields (7, 8) formed by inlet, middle and outlet roller pairs (2, 3, 4) and a connected compaction area (10), wherein upper delivery rollers (11o) are connected to the upper outlet rollers (4o) by a cage element (25) which upper outlet rollers (4o) are connected by a spring-loaded withdrawal connecting rod (9) to a pendulum carrier (5) of the stretching unit (1), and the cage element (25) is pressurised by a load spring (15), designed as a leaf spring, in the direction of the lower delivery roller (11 u),
**characterised in that**
the cage element (25) comprises a first guiding and receiving unit (29), the inside diameter of which is slightly over the diameter of an axle (13) of the upper outlet roller pair (4o), on which the cage element (25) is mounted and
**in that** the load spring (15) is connected at one end fixed onto the pendulum carrier (5) and is connected movably in the region of its opposite, free end (14) via a connecting link (16, 17, 18) to the cage element (25) receiving the upper delivery roller (11o).

2. Stretching unit according to claim 1, **characterised in that** the connecting link is designed as a roller body (16), which is mounted movably in a guiding device (19) of the cage element (25).

3. Stretching unit according to claim 1, **characterised in that** the loading spring (15) is designed as an L-shaped angled leaf spring, the first leg (20) of which is fixed to be stationary on the pendulum carrier (5) and the second, free leg (21) of which rests on the connecting link (16, 17, 18).

4. Stretching unit according to claim 1, **characterised in that** the connecting link pressurised by the load spring (15) is formed by an axle (17) of the upper delivery roller (11o) which is mounted rotatably in a guiding and receiving unit (31) of the cage element (25).

5. Stretching unit according to claim 4, **characterised in that** the guiding and receiving unit (31) is designed as a fork guide, the longitudinal direction of which is tangential to a circular path that the upper delivery roller (11o) follows during an upwards and downwards movement around the upper outlet roller (4o) and which enables a movement of the axle (17) of the upper delivery roller (11o) in the fork guide.

6. Stretching unit according to claim 4, **characterised in that** the axle (17) of the upper delivery roller (11o) is pressurised by an L-shaped angled load spring (15), wherein the free leg (21) of the load spring (15) lying on the axle (17) of the upper delivery roller (11o) is angled twice.

7. Stretching unit according to claim 1, **characterised in that** the connecting link is designed as a driver (18) which is rounded on both its end faces (23, 24) and, pressurised by the load spring (15), is mounted in a recess (27) of the cage element (25) to be movable to a limited degree.

## Revendications

1. Banc d'étirage (1) conçu pour étirer une mèche (26), comprenant des zones d'étirage (7, 8) formées par des paires (2, 3, 4) de cylindres d'entrée, centraux et de sortie, ainsi qu'une zone de compression (10) rapportée, des cylindres délivreurs (11o) supérieurs étant rattachés, par l'intermédiaire d'un élément (25) formant cage, aux cylindres supérieurs de sortie (40) reliés à un support oscillant (5) dudit banc d'étirage (1) par l'intermédiaire d'une biellette de sortie (9) à sollicitation par ressort, et ledit élément (25) formant cage étant sollicité, par un ressort de contrainte (15) réalisé sous la forme d'une lame de ressort, en direction de cylindres délivreurs (11u) inférieurs,
**caractérisé par le fait**
**que** l'élément (25) formant cage présente un premier dispositif (29) de guidage et de réception dont le diamètre intérieur excède légèrement le diamètre d'un axe (13) de la paire de cylindres supérieurs de sortie (40), sur lequel ledit élément (25) formant cage est monté ; et
**que** le ressort de contrainte (15) est rattaché par une extrémité au support oscillant (5), de manière fixe, et est relié avec mobilité dans la région de son extrémité libre (14) pointant à l'opposé, au moyen d'un organe intermédiaire (16, 17, 18), audit élément (25) formant cage qui reçoit les cylindres délivreurs (11o) supérieurs.

2. Banc d'étirage selon la revendication 1, **caractérisé par le fait que** l'organe intermédiaire est réalisé sous la forme d'un corps de roulement (16) monté, avec mobilité, dans un dispositif (19) de guidage de l'élément (25) formant cage.

3. Banc d'étirage selon la revendication 1, **caractérisé par le fait que** le ressort de contrainte (15) est réalisé sous la forme d'une lame de ressort coudée en L dont la première branche (20) est bloquée à demeure sur le support oscillant (5), de manière fixe, et dont la seconde branche libre (21) repose sur l'organe intermédiaire (16, 17, 18).

4. Banc d'étirage selon la revendication 1, **caractérisé par le fait que** l'organe intermédiaire, sollicité par le ressort de contrainte (15), est constitué par un axe (17) des cylindres délivreurs (11o) supérieurs qui est monté à rotation dans un dispositif (31) de guidage et de réception de l'élément (25) formant cage.

5. Banc d'étirage selon la revendication 4, **caractérisé par le fait que** le dispositif (31) de guidage et de réception est réalisé sous la forme d'un guide fourchu dont la direction longitudinale est tangentielle à une trajectoire circulaire décrite par le cylindre délivreur (11o) supérieur, lors d'un va-et-vient vertical autour du cylindre supérieur de sortie (40), et qui autorise un mouvement de l'axe (17) des cylindres délivreurs (11o) supérieurs dans ledit guide fourchu.

6. Banc d'étirage selon la revendication 4, **caractérisé par le fait que** l'axe (17) des cylindres délivreurs (11o) supérieurs est sollicité par un ressort de contrainte (15) coudé en L, la branche libre (21) dudit ressort de contrainte (15), reposant sur ledit axe (17) desdits cylindres délivreurs (11o) supérieurs, étant à son tour munie d'un double coude.

7. Banc d'étirage selon la revendication 1, **caractérisé par le fait que** l'organe intermédiaire est réalisé sous la forme d'une biellette (18) qui est arrondie sur ses deux faces extrêmes (23, 24) et qui, sollicitée par le ressort de contrainte (15), est montée avec mobilité restreinte dans un évidement (27) de l'élément (25) formant cage.
